# FASCICULE DE BREVET EUROPEEN

(11) **EP 3 158 171 B1**
(45) Date de publication et mention de la délivrance du brevet: **08.12.2021**
(21) Numéro de dépôt: 15733839.3
(22) Date de dépôt: 15.06.2015
(51) Int. Cl.: F01D 11/00, F01D 11/12, F01D 21/00, F01D 9/04, F04D 29/08, F04D 29/54, F04D 29/64

(54) **PROCÉDÉ DE RÉALISATION ET DE RÉPARATION D'UN ORGANE DE TURBOMACHINE ET ORGANE DE TURBOMACHINE ASSOCIÉ**
VERFAHREN ZUM HERSTELLEN UND ZUR REPARATUR EINER VORRICHTUNG EINER STRÖMUNGSMASCHINE UND ENTSPRECHENDE VORRICHTUNG
PROCESS OF MANUFACTURING AND REPARATION OF A DEVICE WITHIN A TURBO MACHINE AND ASSOCIATED DEVICE

(30) Priorité: 23.06.2014 FR 1455759
(43) Date de publication de la demande: 26.04.2017
(73) Titulaire: Safran Aircraft Engines, 75015 Paris (FR)
(72) Inventeur: MONGIS, Thomas Guillaume, 77550 Moissy-Cramayel Cedex (FR); CHAMPION, Guillaume Benoît Noël, 77550 Moissy-Cramayel Cedex (FR); DROUARD, Pascal Jean-Serge, 77550 Moissy-Cramayel Cedex (FR)
(74) Mandataire: Gevers & Orès
(86) Numéro de dépôt international: PCT/FR2015/051582
(87) Numéro de publication internationale: WO 2015/197942

(56) Documents cités:
- EP-A1- 0 119 343
- EP-A1- 2 159 460
- EP-A2- 1 985 807
- EP-A2- 2 372 101
- DE-A1- 10 259 963

## Description

### DOMAINE TECHNIQUE

La présente invention concerne un procédé de réalisation et de réparation d'un organe de turbomachine, tel qu'un distributeur de turbine ou un anneau de stator.

### ETAT DE L'ART

L'état de l'art comprend notamment les documents EP-A2-2 372 101, EP-A2-1 985 807, DE-A1 -102 59 963, EP-A1 -2159460 et EP-A1 -0119343.

De façon connue, un distributeur de turbine, par exemple basse-pression, comprend une rangée annulaire de pales s'étendant entre une plateforme annulaire interne et une plateforme annulaire externe. Le distributeur fait partie du stator de la turbine et est intercalé entre deux roues de rotor.

La plateforme annulaire externe du distributeur comprend des moyens d'accrochage sur un carter de turbine et sa plateforme annulaire interne comprend une paroi annulaire cylindrique de fixation d'une couronne en matériau abradable. Cette couronne est par exemple du type NIDA (nid d'abeille) et est destinée à coopérer par frottement avec des léchettes annulaires radialement externes du rotor de la turbine, afin de limiter les fuites d'air entre le distributeur et le rotor.

Dans la technique actuelle, la couronne abradable est fixée sur la paroi cylindrique par brasage.

En cas d'usure importante de la couronne abradable, il est nécessaire de la remplacer lors d'une opération de réparation. La couronne abradable est retirée par usinage. Avant de fixer une nouvelle couronne abradable, il est nécessaire de retirer toute la brasure de fixation de la couronne usée. En pratique, pour retirer la couronne et sa brasure de fixation, on est obligé d'usiner un peu dans la paroi cylindrique et donc de retirer une partie périphérique interne de la paroi cylindrique. La quantité de matière ainsi retirée dans la paroi cylindrique n'est pas maîtrisée.

Dans la technique actuelle, pour compenser cette diminution en épaisseur de la paroi cylindrique, on rapporte sur la paroi cylindrique une couronne abradable surdimensionnée en direction radiale. Après sa fixation par brasage sur la paroi cylindrique, la couronne subit une opération de rectification par usinage afin de la mettre aux bonnes côtes.

Dans le cas où un distributeur subirait une deuxième opération de réparation consistant à remplacer à nouveau sa couronne abradable usée par une neuve, on comprend que le retrait par usinage de la couronne et de la brasure va entraîner une réduction supplémentaire en épaisseur de la paroi cylindrique. Autrement dit, l'épaisseur de la paroi cylindrique diminue à chaque opération de réparation. La nouvelle couronne abradable est surdimensionnée en épaisseur pour compenser la diminution en épaisseur de la paroi cylindrique.

Actuellement, une seule référence standard de couronne abradable surdimensionnée est utilisée pour la fabrication ou la ou les réparations d'un distributeur et dans chaque cas (fabrication ou réparations), la couronne est rectifiée après sa fixation pour sa mise aux bonnes côtes.

Cependant, cette technologie présente de nombreux inconvénients en particulier liés à l'étape de rectification. Cette étape de rectification entraîne une durée d'immobilisation importante de la turbomachine ainsi qu'une installation et un outillage spécifiques qui sont relativement coûteux, en particulier parce que l'installation doit reproduire le positionnement du distributeur vis-à-vis du rotor.

Le problème se pose également dans le cas d'un anneau de stator. Cet anneau comprend des moyens d'accrochage sur un carter de stator et entoure une roue de rotor. Il a une paroi annulaire de support d'une couronne abradable qui est destinée à coopérer par frottement avec des léchettes annulaires radialement externes de la roue de rotor, afin de limiter les fuites d'air entre le carter et le rotor. Comme dans le cas précité, la couronne abradable est fixée par brasage sur la paroi annulaire de l'anneau, et doit être rectifiée. En cas d'usure elle est retirée par usinage en vue de son remplacement.

L'invention propose une solution au problème précité qui soit simple, efficace et économique.

### EXPOSE DE L'INVENTION

L'invention propose un procédé de réalisation d'un organe de turbomachine, tel qu'un distributeur de turbine, cet organe comportant une paroi annulaire de support d'une couronne abradable, le procédé comprenant une étape de fixation par brasage de la couronne abradable sur la paroi annulaire, caractérisé en ce que la couronne abradable est à côtes finies, le procédé étant dépourvu d'étape de rectification de la couronne après sa fixation sur la paroi annulaire.

Le procédé diffère ainsi de la technique antérieure notamment en ce qu'il ne comprend pas d'étape de rectification de la couronne, postérieure à sa fixation sur la paroi annulaire. Ceci est rendu possible grâce au fait que la couronne abradable est déjà aux côtes finies avant sa fixation. L'invention est ainsi particulièrement avantageuse car elle permet de supprimer l'étape de rectification de la technique antérieure, qui est longue, onéreuse et complexe à mettre en œuvre.

L'invention propose en outre un procédé de réparation d'un organe de turbomachine, tel qu'un distributeur de turbine, cet organe comportant une paroi annulaire de support d'une couronne abradable, le procédé comprenant des étapes de première réparation consistant à :
a) retirer une première couronne abradable et la brasure de fixation de la couronne à la paroi annulaire, et une partie périphérique interne de la paroi annulaire, et
b) fixer par brasage une deuxième couronne abradable sur la paroi annulaire, caractérisé en ce que la deuxième couronne abradable est à côtes finies, la première réparation étant dépourvue d'étape de rectification de la deuxième couronne après sa fixation sur la paroi annulaire.

L'étape a) peut être réalisée par usinage. Avantageusement, la paroi annulaire du distributeur est usinée pour qu'elle ait une côte radiale prédéterminée, dite de référence.

Le procédé de réparation peut comprendre une ou plusieurs des caractéristiques ou étapes suivantes, qui peuvent être prises isolément les unes des autres ou en combinaison les unes avec les autres :
- l'étape a) est réalisée par usinage ;
- une partie périphérique interne de la paroi annulaire est retirée à l'étape a), jusqu'à ce que la paroi annulaire ait une côte radiale prédéterminée ;
- le procédé comprend des étapes de deuxième réparation consistant à :
   c) retirer la deuxième couronne abradable, la brasure de fixation de cette deuxième couronne, et une partie périphérique interne de la paroi annulaire,
   d) fixer par brasage une plaque sur la périphérie interne de la paroi annulaire, et
   e) fixer par brasage une troisième couronne abradable à côtes finies sur la plaque, la troisième couronne abradable ayant une épaisseur radiale différente de celle de la deuxième couronne et qui est déterminée en fonction de l'épaisseur de la plaque et de l'épaisseur de matière retirée de la paroi annulaire ;
- la plaque est une tôle, qui a par exemple une épaisseur de 1 mm ;
- la plaque et la troisième couronne sont brasées en même temps ;
- le procédé comprend des étapes de troisième réparation consistant à :
   f) retirer la troisième couronne abradable, la brasure de fixation de cette troisième couronne, et une partie périphérique interne de la plaque, et
   g) fixer par brasage une quatrième couronne abradable à côtes finies sur la plaque ;
- l'étape f) peut être réalisée par usinage ; avantageusement, la plaque du distributeur est usinée pour qu'elle ait une côte radiale prédéterminée, dite de référence ;
- la plaque a une côte radiale prédéterminée à la fin de l'étape f), et en ce que la quatrième couronne a une épaisseur radiale identique à celle de la deuxième couronne ;
- la plaque et/ou la couronne abradable peuvent être sectorisées, et comprendre chacune une rangée annulaire de secteurs disposés circonférentiellement bout à bout ;
- le procédé comprend une étape de marquage du distributeur après la ou chaque réparation ; cette étape de marquage est particulièrement avantageuse car elle permet à un opérateur de maintenance par exemple de savoir rapidement si l'organe a déjà été réparé et, dans l'affirmative, combien de réparations il a subi.

La présente invention concerne encore un organe de turbomachine, comportant une paroi annulaire de support d'une couronne abradable, caractérisé en ce qu'il comprend au moins un marquage d'identification d'une ou plusieurs réparations de l'organe par remplacement de la couronne.

La couronne abradable peut être fixée par brasage à une plaque qui est elle-même fixée par brasage à la paroi annulaire.

La plaque et/ou la couronne abradable peuvent être sectorisées.

Cet organe peut être un distributeur de turbine ou un anneau de stator.

### DESCRIPTION DES FIGURES

L'invention sera mieux comprise et d'autres détails, caractéristiques et avantages de l'invention apparaîtront à la lecture de la description suivante faite à titre d'exemple non limitatif et en référence aux dessins annexés, dans lesquels :
- les figures 1 et 2 sont des demi-vue schématiques en coupe axiale d'un distributeur de turbine, respectivement avec et sans couronne abradable, et illustrent des étapes d'un procédé de réalisation selon l'invention;
- les figures 3 à 5 sont des vues schématiques partielles et à plus grande échelle d'un distributeur de turbine, et illustrent des étapes d'un procédé de réparation selon l'invention ;
- la figure 6 est un organigramme présentant des étapes d'un procédé de réparation selon la technique antérieure ;
- la figure 7 est un organigramme présentant des étapes d'un procédé de réparation selon l'invention ;
- la figure 8 est une demi-vue schématique en coupe axiale d'un anneau de stator ; et
- la figure 9 est un organigramme présentant des étapes d'une variante de réalisation d'un procédé de réparation selon l'invention.

### DESCRIPTION DETAILLEE

On se réfère d'abord aux figures 1 et 2 qui illustrent un exemple de réalisation du procédé selon l'invention de réalisation d'un organe de turbomachine, qui est ici un distributeur 10 de turbine et plus précisément de turbine basse pression.

Le distributeur 10 comprend deux plateformes annulaires, respectivement interne 12 et externe 14, qui sont coaxiales et s'étendent l'une à l'intérieur de l'autre. Les plateformes 12, 14 sont reliées entre elles par une rangée annulaire de pales 16 sensiblement radiales.

La plateforme externe 14 comprend des moyens 18 d'accrochage sur un carter de stator, non représenté.

La plateforme interne 12 comprend une paroi annulaire 20, ici cylindrique, de support d'une couronne abradable 22, par exemple du type nid d'abeille. La paroi annulaire 20 s'étend coaxialement et à l'intérieur d'une autre paroi annulaire 24 de la plateforme 12, et est reliée à cette autre paroi annulaire 24 par une paroi 26 sensiblement radiale. La surface annulaire externe de la paroi 24 définit intérieurement la veine d'écoulement du flux d'air dans la turbine.

La couronne abradable 22 est de préférence sectorisée.

La couronne abradable 22 est fixée sur la surface radialement interne de la paroi annulaire 20 par brasage, par exemple au moyen d'un feuillard de brasure intercalé entre la paroi et la couronne.

Conformément à l'invention, la couronne abradable 22 est aux côtes finies avant sa fixation par brasage, de façon à supprimer toute opération de rectification de la couronne postérieurement à sa fixation.

Dans l'exemple représenté, la couronne 22 a une épaisseur radiale r1 et la côte radiale du distributeur, mesurée entre les extrémités radialement interne et externe du distributeur (ici entre l'extrémité radialement interne de la couronne 22 et l'extrémité radialement externe des moyens d'accrochage 18), est notée e1.

r1 = e1 - d1, d1 étant la côté radiale du distributeur sans la couronne 22 (figure 1), c'est-à-dire la distance radiale entre l'extrémité radialement interne de la paroi annulaire 20 et l'extrémité radialement externe des moyens d'accrochage 18.

On peut ainsi facilement déduire la valeur de r1 des valeurs de d1 et e1. Autrement dit, on peut déduire l'épaisseur radiale de la couronne abradable 22 à partir des côtés radiales du distributeur 10, respectivement avec et sans couronne.

On se réfère maintenant aux figures 3 à 5 et 7 qui concernent un procédé selon l'invention de réparation d'un organe de turbomachine, qui est ici également un distributeur 10 de turbine.

Dans la technique antérieure représentée en figure 6, on constate que chaque étape I et II de remplacement d'une couronne usée C1, C2 par une nouvelle couronne C2, C3 est suivie d'une étape de rectification RI et RII de cette nouvelle couronne. Dans ce qui suit, une couronne est désignée par C, cette lettre étant associée à un chiffre qui correspond au numéro de la couronne. Ainsi, C1 se rapporte à la première couronne ou couronne d'origine d'un distributeur, C2 se rapporte à la deuxième couronne du distributeur, c'est-à-dire à la couronne de remplacement de la première couronne (lors d'une première réparation ou étape de réparation/remplacement), et ainsi de suite.

La première opération de réparation I consiste à retirer la couronne usée C1 par usinage de la couronne et d'une partie périphérique interne D' de la paroi annulaire de support de cette couronne (dont l'épaisseur radiale diminue), puis à fixer par brasage la nouvelle couronne C2.

Cette première opération de réparation I est suivie d'une étape RI de rectification de la couronne C2 par usinage.

Dans le cas où la deuxième couronne C2 est usée et doit être remplacée, une nouvelle opération de réparation est mise en place. La deuxième opération de réparation II consiste à retirer la couronne usée C2 par usinage de la couronne et d'une partie périphérique interne D" de la paroi annulaire de support de cette couronne (dont l'épaisseur diminue davantage), puis à fixer par brasage la nouvelle couronne C3.

Cette deuxième opération de réparation II est suivie d'une étape RII de rectification de la couronne C3 par usinage.

Au contraire, selon la présente invention, le procédé de réparation illustré aux figures 3 à 5 et 7 ne comprend pas d'étape de rectification de couronne.

Comme décrit dans ce qui précède en référence aux figures 1 et 2, le distributeur D est réalisé en rapportant et fixant par brasage une première couronne C1 sur la paroi annulaire précitée du distributeur.

Dans le cas ou cette première couronne C1 est usée et doit être remplacée, une première opération de réparation I est mise en place. La première opération de réparation I consiste à retirer la couronne usée C1 par usinage de la couronne et d'une partie périphérique interne D' de la paroi annulaire de support de cette couronne (dont l'épaisseur diminue), puis à fixer par brasage la nouvelle couronne C2, par exemple au moyen d'un feuillard de brasure intercalé entre la couronne C2 et la paroi du distributeur D.

Cette opération de maintenance est avantageusement suivie d'une étape MI de marquage du distributeur pour pouvoir clairement identifié que le distributeur D a été réparé une seule fois. On obtient alors le distributeur de la figure 3.

Selon l'invention, la couronne C2 est aux côtes finies et ne subit pas de rectification après sa fixation par brasage. L'épaisseur de matière D' qui est retirée de la paroi annulaire du distributeur est ici maîtrisée pour que l'épaisseur radiale de la couronne C2 rattrape cette perte en épaisseur. On comprend ainsi que l'épaisseur de la couronne C2 est supérieure à celle de la couronne C1 et qu'une surépaisseur radiale de matière est initialement avantageusement prévue sur la paroi annulaire pour autoriser l'opération d'usinage lors de la première opération de réparation I. Autrement dit, en référence aux figures 2 et 3, r1' > r1 et r1' = e1 - d1' et r1' - r1 = d1 - d1'.

d1' représente ici la côte radiale de référence du distributeur sans couronne.

Dans le cas ou la deuxième couronne C2 est usée et doit être remplacée, une deuxième opération de réparation II est mise en place. La deuxième opération de réparation II consiste à retirer la couronne usée C2 par usinage de la couronne et d'une partie périphérique interne D" de la paroi annulaire de support de cette couronne (dont l'épaisseur diminue davantage), puis à fixer par brasage la nouvelle couronne C3 mais par l'intermédiaire d'une plaque en tôle P intercalée entre la couronne C3 et la paroi annulaire du distributeur. Pour cela, un premier feuillard de brasure est intercalé entre la plaque P et la paroi annulaire et un second feuillard de brasure est intercalé entre la couronne C3 et la plaque P. La plaque P est de préférence sectorisée.

Cette opération de maintenance II est avantageusement suivie d'une étape MII de marquage du distributeur pour pouvoir clairement identifié que le distributeur D a été réparé deux fois. On obtient alors le distributeur de la figure 4.

La couronne C3 est aux côtes finies et ne subit pas de rectification après sa fixation par brasage. L'épaisseur de matière D" qui est retirée de la paroi annulaire du distributeur est ici maîtrisée pour que l'épaisseur radiale r1 de la couronne C2 et/ou l'épaisseur h1 de la plaque P rattrape cette perte en épaisseur. L'épaisseur de C3 est inférieure à celle de C2 et peut être identique à celle de C1. La plaque P a par exemple une épaisseur h1 de 1mm environ.

Dans le cas ou la troisième couronne C3 est usée et doit être remplacée, une troisième opération de réparation III est mise en place. La troisième opération de réparation III consiste à retirer la couronne usée C3 par usinage de la couronne et d'une partie périphérique interne P' de la plaque P (dont l'épaisseur diminue), puis à fixer par brasage la nouvelle couronne C4 sur la plaque P, par exemple au moyen d'un feuillard de brasure intercalé entre la plaque et la couronne.

Cette opération de maintenance III est avantageusement suivie d'une étape MIII de marquage du distributeur pour pouvoir clairement identifié que le distributeur D a été réparé trois fois. On obtient alors le distributeur de la figure 5.

La couronne C4 est aux côtes finies et ne subit pas de rectification après sa fixation par brasage. L'épaisseur de matière P' qui est retirée de la plaque P est ici maîtrisée en particulier pour que la côte radiale d1' du distributeur sans la couronne C4, soit égale à la côte radiale de référence précitée (cf. figure 3). On utilise donc une couronne abradable C4 de même épaisseur r1' que lors de la première opération de maintenance I (figure 3). On comprend ainsi que C1 et C3 sont identiques (C1 = C3) et que C2 et C4 sont également identiques (C2 = C4). Deux références seulement de couronne abradable suffisent donc pour la mise en œuvre du procédé.

Le nombre de réparations que peut subir un distributeur de turbine peut être limité à trois. En variante et comme représenté en figure 7, ce nombre peut être plus élevé. Pour cela, il est préférable de prévoir une plaque P d'épaisseur suffisante pour autoriser plusieurs réparations successives, chaque réparation entraînant une diminution en épaisseur de cette plaque par retrait d'une partie périphérique interne P" supplémentaire. Cela évite d'avoir à fixer une nouvelle plaque sur la paroi annulaire du distributeur, bien que ceci soit aussi envisageable.

L'invention peut être appliquée à un anneau de stator 30 tel que représenté en figure 8. Les différentes étapes représentées en figure 7 notamment, étant applicables directement à cet anneau, qui peut ainsi subir plusieurs opérations successives de réparation en vue du remplacement de sa couronne abradable.

La figure 9 représente une variante de réalisation d'un procédé de réparation selon l'invention, qui reprend les références I, II, III, C1, C2, etc., déjà utilisées dans ce qui précède.

On peut ici noter qu'au début de chaque opération de réparation I, II, III, une étape de lecture et d'identification d'un marquage éventuel du distributeur a lieu. On peut également noter que, du fait de l'épaisseur de la plaque P utilisée dans la seconde étape de réparation, le nombre de réparations que peut subir le distributeur est ici limité à trois.

Z1 est la valeur de la côte radiale effective du distributeur après retrait de la couronne C1 et d'une partie périphérique interne de sa paroi annulaire ou de la plaque. Lors de la première réparation I, la paroi annulaire du distributeur est usinée de façon à ce qu'elle ait la côte radiale de référence précitée, d1'. Si sa côte radiale effective Z1 est plus importante que cette valeur de référence d1', la paroi annulaire est usinée jusqu'à avoir cette valeur de référence. Si, par contre, sa côte radiale Z1 est plus faible que cette valeur de référence d1', la première étape de réparation I ne peut par être effectuée et on doit réparer le distributeur comme s'il s'agissait d'une deuxième réparation II. Lors de la deuxième réparation II, la paroi annulaire du distributeur est usinée de façon à ce qu'elle ait la côte radiale d1 ". Lors de la troisième réparation III, la plaque P est usinée de façon à ce qu'elle ait la côte radiale de référence précitée, d1'.

## Revendications

1. Procédé de réparation d'un organe de turbomachine, tel qu'un distributeur (10, D) de turbine, cet organe comportant une paroi annulaire de support d'une couronne abradable (22), le procédé comprenant des étapes de première réparation (I) consistant à :
a) retirer une première couronne abradable (C1), la brasure de fixation de la couronne à la paroi annulaire, et une partie périphérique interne (D') de la paroi annulaire, et
b) fixer par brasage une deuxième couronne abradable (C2) sur la paroi annulaire, **caractérisé en ce que** la deuxième couronne abradable est à côtes finies (r1'), la première réparation étant dépourvue d'étape de rectification de la deuxième couronne après sa fixation sur la paroi annulaire.

2. Procédé selon la revendication 1, **caractérisé en ce que** l'étape a) est réalisée par usinage.

3. Procédé selon la revendication 2, **caractérisé en ce qu'**une partie périphérique interne de la paroi annulaire est retirée à l'étape a), jusqu'à ce que la paroi annulaire ait une côte radiale (d1') prédéterminée.

4. Procédé selon l'une des revendications 1 à 3, **caractérisé en ce qu'**il comprend des étapes de deuxième réparation (II) consistant à :
c) retirer la deuxième couronne abradable (C2), la brasure de fixation de cette deuxième couronne, et une partie périphérique interne (D') de la paroi annulaire,
d) fixer par brasage une plaque (P) sur la périphérie interne de la paroi annulaire, et
e) fixer par brasage une troisième couronne abradable (C3) à côtes finies (r1) sur la plaque, la troisième couronne abradable ayant une épaisseur radiale différente de celle de la deuxième couronne (D2) et qui est déterminée en fonction de l'épaisseur (h1) de la plaque et de l'épaisseur de matière retirée de la paroi annulaire.

5. Procédé selon la revendication 4, **caractérisé en ce que** la plaque (P) est une tôle, qui a par exemple une épaisseur (h1) de 1mm.

6. Procédé selon la revendication 4 ou 5, **caractérisé en ce que** la plaque (P) et la troisième couronne (C3) sont brasées en même temps.

7. Procédé selon l'une des revendications 4 à 6, **caractérisé en ce qu'**il comprend des étapes de troisième réparation (III) consistant à :
f) retirer la troisième couronne abradable (C3), la brasure de fixation de cette troisième couronne, et une partie périphérique interne (P') de la plaque (P), et
g) fixer par brasage une quatrième couronne abradable (C4) à côtes finies (r1') sur la plaque.

8. Procédé selon la revendication 7, **caractérisé en ce que** la plaque (P) a une côte radiale (d1') prédéterminée à la fin de l'étape f), et **en ce que** la quatrième couronne (C4) a une épaisseur radiale identique à celle de la deuxième couronne (C2).

9. Procédé selon l'une des revendications 1 à 8, **caractérisé en ce qu'**il comprend une étape de marquage (MI, MII, MII) du distributeur (D) après la ou chaque réparation.

10. Organe de turbomachine, comportant une paroi annulaire de support d'une couronne abradable (22), **caractérisé en ce qu'**il comprend au moins un marquage (MI, MII, MII) d'identification d'une ou plusieurs réparations de l'organe par remplacement de la couronne, et **en ce que** la couronne abradable (22) est fixée par brasage à une plaque (P) qui est elle-même fixée par brasage à la paroi annulaire.

11. Organe selon la revendication 10, **caractérisé en ce qu'**il s'agit d'un distributeur de turbine (10) ou d'un anneau de stator (30).

## Patentansprüche

1. Verfahren zur Reparatur eines Turbomaschinenorgans, wie eines Turbinenverteilers (10, D), wobei dieses Organ eine ringförmige Stützwand eines abreibbaren Kranzes (22), umfasst, wobei das Verfahren Schritte zur ersten Reparatur (I) umfasst, die darin bestehen:
a) einen ersten abreibbaren Kranz (C1), die Befestigungslötung des Kranzes an der ringförmigen Wand und einen inneren umfänglichen Teil (D') der ringförmigen Wand zu entfernen, und
b) durch Löten einen zweiten abreibbaren Kranz (C2) auf der ringförmigen Wand zu befestigen,
**dadurch gekennzeichnet, dass** der zweite abreibbare Kranz auf Fertigmaßen (r1') ist, wobei die erste Reparatur mit keinem Rektificationschritt des zweiten Kranzes nach dessen Befestigung auf der ringförmigen Wand versehen ist.

2. Verfahren nach Anspruch 1, **dadurch gekennzeichnet, dass** Schritt a) durch Bearbeiten ausgeführt wird.

3. Verfahren nach Anspruch 2, **dadurch gekennzeichnet, dass** ein innerer umfänglicher Teil der ringförmigen Wand bei Schritt a) entfernt wird, bis die ringförmige Wand ein vorbestimmtes radiales Maß (d1') aufweist.

4. Verfahren nach einem der Ansprüche 1 bis 3, **dadurch gekennzeichnet, dass** es Schritte einer zweiten Reparatur (II) umfasst, die darin bestehen:
c) den zweiten abreibbaren Kranz (C2), die Befestigungslötung dieses zweiten Kranzes und einen inneren umfänglichen Teil (D') der ringförmigen Wand zu entfernen,
d) durch Löten eine Platte (P) auf dem Innenumfang der ringförmigen Wand zu befestigen, und
e) durch Löten einen dritten abreibbaren Kranz (C3) mit Fertigmaßen (r1) auf der Platte zu befestigen, wobei der dritte abreibbare Kranz eine radiale Dicke aufweist, die von der des zweiten Kranzes (D2) unterschiedlich ist und die in Abhängigkeit von der Dicke (h1) der Platte und der Dicke des entfernten Materials der ringförmigen Wand bestimmt wird.

5. Verfahren nach Anspruch 4, **dadurch gekennzeichnet, dass** die Platte (P) ein Blech ist, das zum Beispiel eine Dicke (h1) von 1 mm aufweist.

6. Verfahren nach Anspruch 4 oder 5, **dadurch gekennzeichnet, dass** die Platte (P) und der dritte Kranz (C3) gleichzeitig gelötet werden.

7. Verfahren nach einem der Ansprüche 4 bis 6, **dadurch gekennzeichnet, dass** es Schritte einer dritten Reparatur (III) umfasst, die darin bestehen:
f) den dritten abreibbaren Kranz (C3), die Befestigungslötung dieses dritten Kranzes und einen inneren umfänglichen Teil (P') der Platte (P) zu entfernen, und
g) durch Löten einen vierten abreibbaren Kranz (C4) mit Fertigmaßen (r1') auf der Platte zu befestigen.

8. Verfahren nach Anspruch 7, **dadurch gekennzeichnet, dass** die Platte (P) am Ende von Schritt f) ein vorbestimmtes radiales Maß (d1') aufweist, und dadurch, dass der vierte Kranz (C4) eine radiale Dicke aufweist, die mit der des zweiten Kranzes (C2) identisch ist.

9. Verfahren nach einem der Ansprüche 1 bis 8, **dadurch gekennzeichnet, dass** es einen Schritt zum Kennzeichnen (MI, MII, MII) des Verteilers (D) nach der oder jeder Reparatur umfasst.

10. Turbomaschinenorgan, das eine ringförmige Stützwand eines abreibbaren Kranzes (22) umfasst, **dadurch gekennzeichnet, dass** es mindestens eine Identifikationskennzeichnung (MI, MII, MII) einer oder mehrerer Reparaturen des Organs durch Ersetzen des Kranzes umfasst, und dadurch, dass der abreibbare Kranz (22) durch Löten an einer Platte (P) befestigt ist, die selbst durch Löten an der ringförmigen Wand befestigt ist.

11. Organ nach Anspruch 10, **dadurch gekennzeichnet, dass** es sich um einen Turbinenverteiler (10) oder einen Statorring (30) handelt.

## Claims

1. Method for repairing a turbine-engine component, such as a turbine nozzle (10, D), this component comprising an annular wall supporting an abradable ring (22), the method comprising first-repair steps (I) consisting of:
a) removing a first abradable ring (C1), the brazing for fixing the ring to the annular wall, and an inner peripheral part (D') of the annular wall, and
b) fixing a second abradable ring (C2) to the annular wall by brazing,
**characterised in that** the second abradable ring has the finished dimensions (r1'), the first repair not having a step of grinding of the second ring after fixing thereof to the annular wall.

2. Method according to claim 1, **characterised in that** step a) is carried out by machining.

3. Method according to claim 2, **characterised in that** an inner peripheral part of the annular wall is removed at step a) until the annular wall has a predetermined radial dimension (d1').

4. Method according to any of claims 1 to 3, **characterised in that** it comprises second-repair steps (II) consisting in:
c) removing the second abradable ring (C2), the brazing for fixing this second ring, and an inner peripheral part (D') of the annular wall,
d) fixing a plate (P) to the inner periphery of the annular wall by brazing, and
e) fixing a third abradable ring (C3) with finished dimensions (r1) to the plate by brazing, the third abradable ring having a radial thickness that is different from that of the second ring (D2) and is determined according to the thickness (h1) of the plate and the thickness of material removed from the annular wall.

5. Method according to claim 4, **characterised in that** the plate (P) is a metal sheet, which has for example a thickness (h1) of 1 mm.

6. Method according to claim 4 or claim 5, **characterised in that** the plate (P) and the third ring (C3) are brazed at the same time.

7. Method according to any of claims 4 to 6, **characterised in that** it comprises third-repair steps (III) consisting in:
f) removing the third abradable ring (C3), the brazing for fixing this third ring, and an inner peripheral part (P') of the plate (P), and
g) fixing a fourth abradable ring (C4) with finished dimensions (r1') to the plate.

8. Method according to claim 7, **characterised in that** the plate (P) has a predetermined radial dimension (d1') at the end of step f), and **in that** the fourth ring (C4) has a radial thickness identical to that of the second ring (C2).

9. Method according to any of claims 1 to 8, **characterised in that** it comprises a step (MI, MII, Mill) of marking the nozzle (D) after the or each repair.

10. Turbine-engine component comprising an annular wall supporting an abradable ring (22), **characterised in that** it comprises at least one marking (MI, MII, Mill) for identifying one or more repairs to the component by replacement of the ring, and **in that** the abradable ring (22) is fixed by brazing to a plate (P) that is itself fixed by brazing to the annular wall.

11. Component according to claim 10, **characterised in that** it is a turbine nozzle (10) or a stator annulus (30).
